# EUROPÄISCHE PATENTSCHRIFT

(11) **EP 1 481 625 B1**
(45) Veröffentlichungstag und Bekanntmachung des Hinweises auf die Patenterteilung: **21.10.2009**
(21) Anmeldenummer: 04012582.5
(22) Anmeldetag: 27.05.2004
(51) Int. Cl.: A47L 11/40

(54) **Bodenreinigungsmaschine und Schmutzaufnahmebehälter für solch eine Bodenreinigungsmaschine**
Floor cleaning machine and dirt container for such a floor cleaning machine
Machine pour nettoyer les sols et récipient de déchets pour telle machine

(30) Priorität: 30.05.2003 DE 10324826
(43) Veröffentlichungstag der Anmeldung: 01.12.2004
(73) Patentinhaber: Hako-Werke GMBH, D-23843 Bad Oldesloe (DE)
(72) Erfinder: Katenhusen, Heinrich, 23843 Bad Oldesloe (DE); Peters, Marco, 22946 Trittau (DE)
(74) Vertreter: UEXKÜLL & STOLBERG

(56) Entgegenhaltungen:
- EP-A- 0 135 787
- DE-A- 3 225 338
- DE-U- 29 814 661
- GB-A- 2 287 418
- GB-A- 2 306 345

## Beschreibung

Die Erfindung bezieht sich auf eine über den Boden verfahrbare Bodenreinigungsmaschine mit mindestens einer im Reinigungsbetrieb in Berührung mit dem zu reinigenden Boden kommenden, drehend angetriebenen Reinigungsbürste, insbesondere Walzenbürste, die vom Boden aufgenommenen Schmutz einem im Maschinengehäuse ausgebildeten Schmutzführungskanal zuführt, und mit mindestens zwei Schmutzaufnahmebehältern, die im Reinigungsbetrieb mit ihren Öffnungen im Wesentlichen nach oben gerichtet auf einer Aufnahme in Richtung quer zur Längsachse der Bodenreinigungsmaschine nebeneinander angeordnet sind und die im Bereich ihrer Öffnung einen schwenkbaren Bügelgriff aufweisen, der einen eimerartigen Transport des Schmutzbehälters ermöglicht.

Darüber hinaus bezieht sich die Erfindung auf einen Schmutzaufnahmebehälter für solch eine Maschine.

Bei diesem bekannten Aufbau, wie er im Wesentlichen aus der DE 3 225 338 A1 bekannt ist, werden die eimerartigen Schmutzaufnahmebehälter in den bei derartigen Bodenreinigungsmaschinen einstückig ausgebildeten Schmutzbehälter eingesetzt und dadurch erreicht, dass sich der gesammelte Schmutz leichter entfernen lässt, da der Benutzer nicht den sich quer zur Längsachse der Bodenreinigungsmaschine im Wesentlichen über deren Gesamtbreite erstreckende und daher sperrigen und schweren Schmutzbehälter zu handhaben braucht, um den in ihm angesammelten Schmutz zu entfernen, insbesondere in einen Lagerbehälter o.ä. auszuschütten. Bei dem bekannten Aufbau ist die Aufnahme mit durchgehendem Boden ausgebildet, und die eimerartig handhabbaren Schmutzaufnahmebehälter werden auf diesem Boden so positioniert, dass die benachbarten Behälter möglichst nahe aneinänderstehen, damit der in Richtung auf die Schmutzbehälter beförderte Schmutz möglichst vollständig in diese Schmutzaufnahmebehälter gelangt. Aus diesem Grund sind auch die Bügelgriffe der Schmutzaufnahmebehälter an den Innenseiten der Schmutzaufnahmebehälter angelenkt und befinden sich im heruntergeschwenkten Zustand im Öffnungsbereich des Schmutzaufnahmebehälters. Trotz dieser engen Anordnung der Schmutzaufnahmebehälter auf der Aufnahme ist jedoch nicht zu vermeiden, dass ein Teil des zugeführten Schmutzes nicht in die Schmutzaufnahmebehälter gelangt, sondern sich auf dem Boden der Aufnahme bzw. des Schmutzbehälters ablagert, und auch die Außenflächen der Schmutzaufnahmebehälter verschmutzt werden. Darüber hinaus lagert sich Schmutz auf den heruntergeklappten Handgriffen ab. Daher ergibt sich für den Benutzer beim Entleerungsvorgang nicht nur eine Verschmutzung der Hände, sondern auch die Gefahr, dass er sich durch die Schmutzablagerungen an den Außenflächen der Schmutzaufnahmebehälter die Kleidung verschmutzt. Ferner behindert die Ablagerung von Schmutz auf der Bodenfläche der Aufnahme das erwünschte Positionieren der Schmutzaufnahmebehälter möglichst eng nebeneinander, so dass in regelmäßigen Abständen eine gesonderte Reinigung der Bodenfläche des Schmutzbehälters vorgenommen werden muss.

Es ist Aufgabe der Erfindung, eine Bodenreinigungsmaschine so auszubilden, dass die Verschmutzungsgefahr für den Benutzer bei Handhabung der Schmutzaufnahmebehälter deutlich reduziert ist und die Ablagerung von Schmutz auf der die Schmutzaufnahmebehälter tragenden Aufnahme möglichst vermieden wird.

Zur Lösung dieser Aufgabe wird eine Bodenreinigungsmaschine der eingangs erwähnten Art erfindungsgemäß derart ausgestaltet, dass die Aufnahme zwischen einer angehobenen Reinigungsstellung und einer abgesenkten Entnahmestellung verlagerbar ist, dass der die Öffnungen umgebende obere Rand jedes Schmutzaufnahmebehälters in der Reinigungsstellung der Aufnahme in dichtendem Eingriff mit dem umlaufenden Rand einer gehäusefesten Schmutzdurchtrittsöffnung steht und dass die Bügelgriffe jeweils an der Außenseite des Schmutzaufnahmebehälters befestigt sind und sich im heruntergeschwenkten Zustand, vollständig außerhalb des Bereichs der Öffnung des Schmutzaufnahmebehälters befinden.

Durch die in der Reinigungsstellung der Aufnahme mit ihren Öffnungsbereichen abgedichtet angeordneten Schmutzaufnahmebehältern wird erreicht, dass der durch die gehäusefesten Schmutzdurchtrittsöffnungen hindurchtretende Schmutz vollständig in die Schmutzaufnahmebehälter gelangt, ohne dass die Gefahr besteht, dass Schmutz seitlich an den Schmutzaufnahmebehältern vorbeigelangt und sich dadurch auf der Aufnahme und/oder an den Außenflächen der Schmutzaufnahmebehälter ablagert. Darüber hinaus werden auch die Bügelgriffe der Schmutzaufnahmebehälter, die sich außerhalb des Öffnungsbereichs des zugehörigen Schmutzaufnahmebehälters befinden, nicht mehr verschmutzt, und der Benutzer kann die Schmutzaufnahmebehälter im gefüllten und entleerten Zustand in vorteilhafter Weise nach Art eines Eimers handhaben, ohne dass die Gefahr besteht, dass er sich an den Bügelgriffen die Hände verschmutzt.

In diesem Zusammenhang sei erwähnt, dass die Absenkung der Aufnahme in die Entnahmestellung selbstverständlich den Rand der Schmutzaufnahmebehälter absenkt, so dass zwischen diesem und den gehäusefesten Durchtrittsöffnungen ein vom hinteren Ende der Bodenreinigungsmaschine zugänglicher Öffnungsspalt entsteht, durch den der Benutzer mittels einer Kehrschaufel zusammengekehrten Schmutz oder andere zu beseitigende Teile, wie etwa Folien, Verpackungsbänder u.ä. in die Schmutzaufnahmebehälter befördern kann, die sich sonst im normalen Reinigungsbetrieb auf oder um die Reinigungsbürste wickeln würden.

Schließlich ermöglicht der erfindungsgemäße Aufbau auch die Verwendung von Kunststoffbeuteln als Schmutzaufnahmebehälter. Diese können bei entnommenem Schmutzaufnahmebehälter oder auch bei eingesetztem Schmutzaufnahmebehälter und sich in der Entnahmestellung befindender Aufnahme in die Schmutzaufnahmebehälter eingebracht und mit ihrem aus dem Schmutzaufnahmebehälter herausragenden Abschnitt um den Behälterrand gekrempelt werden, so dass sie dann bei Verlagerung der Aufnahme in die Reinigungsstellung dichtend verschlossen in ihrer Lage fixiert werden. Die Verwendung derartiger Kunststoffbeutel ermöglicht in bekannter Weise das Schließen der Beutel von Hand, um dann den gefüllten Beutel aus dem Schmutzaufnahmebehälter herauszuheben und so eine Schmutzbeseitigung ohne Staubentwicklung zu ermöglichen.

Um die Abdichtung der Schmutzaufnahmebehälter in der Reinigungsstellung der Aufnahme zu bewirken, kann am Rand jeder Schmutzdurchtrittsöffnung eine umlaufende, in der Reiniungsstellung der Aufnahme in dichtendem Eingriff mit dem die Öffnung definierenden Rand des zugehörigen Schmutzbehälters stehende Dichtung vorgesehen sein. Diese Anordnung der Dichtung am Rand der Schmutzdurchtrittsöffnungen statt am oberen Rand des Schmutzaufnahmebehälters, hat den Vorteil, dass sich die Dichtung in einem weitgehend geschützten Bereich befindet, während bei Anordnung am Öffnungsrand des Schmutzaufnahmebehälters die Gefahr von Beschädigungen bei dessen Entleerung bstünde.

Die Aufnahme weist vorzugsweise Positioniermittel zur bezüglich den Schmutzdurchtrittsöffnungen ausgerichteter Anordnung der Schmutzaufnahmebehälter auf. So kann sich quer zur Längsachse der Bodenreinigungsmaschine eine Stützstange erstrecken, auf der sich die Schmutzaufnahmebehälter mit einer Eingriffsvertiefung abstützen, so dass sie in Richtung der Längsachse der Bodenreinigungsmaschine formschlüssig positioniert sind. Ferner können die Schmutzaufnahmebehälter gegen Verlagerung quer zur Längsachse der Bodenreinigungsmaschine durch Anschlagflächen gehalten werden.

Um einen optimalen Einwurf des Schmutzes, der üblicherweise in einer Richtung schräg von oben und nach hinten durch die Schmutzdurchtrittsöffnungen befördert wird, zu erreichen, kann der umlaufende Rand der Öffnung des Schmutzaufnahmebehälters zu dessen im Wesentlichen durch seinen Boden gebildeten Auflageebene geneigt sein, so dass in der Reinigungsstellung der Aufnahme das weiter in der Bodenreinigungsmaschine befindliche Ende des Schmutzaufnahmebehälters eine geringere Höhe als das weiter außen liegende Ende hat, wodurch entsprechend auch eine Neigung der Schmutzdurchtrittsöffnungen vorhanden ist.

Damit sich die Schmutzaufnahmebehälter möglichst eng benachbart zueinander auf der Aufnahme positionieren lassen, kann zumindest ein Teil des Randbereichs des Schmutzaufnahmebehälters eine Aufnahme für den Bügelgriff bildend gegenüber der benachbarten Umfangswand des Schmutzbehälters nach innen versetzt sein. Dieser Versatz kann sich von einem Bereich, der von den Anlenkpunkten des Bügelgriffs einen geringen Abstand in Richtung des weiter in der Bodenreinigungsmaschine befindlichen Endes des Schmutzaufnahmebehälters hat, um das in der Reinigungsstellung der Aufnahme weiter außen liegende Ende des Schmutzaufnahmebehälters erstrecken. Auf diese Weise wird für den Bügelgriff ein nach innen versetzter Aufnahmebereich geschaffen, so dass die seitliche Erstreckung des Bügelgriffes in Richtung quer zur Bodenreinigungsmaschine nicht dazu führt, dass benachbarte Seitenabschnitte der Bügelgriffe der Schmutzaufnahmebehälter über deren Seitenwände vorstehend aneinander liegen und dadurch einen erheblichen Abstand zwischen den entsprechenden Randbereichen der Öffnungen der Schmutzaufnahmebehälter verursachen. Dadurch ergibt sich dann auch ein geringer Abstand zwischen den entsprechenden benachbarten Randbereichen der Schmutzdurchtrittsöffnungen und damit eine geringe Schmutzablagefläche zwischen diesen.

Diese Ablagefläche kann im Übrigen dadurch möglichst frei von Schmutzablagerungen gehalten werden, die sich sonst unkontrolliert bei entnommenen Schmutzaufnahmebehältern lösen und auf die Aufnahme oder den schon gereinigten Boden fallen können, dass auf ihnen dachförmige Schmutzleitflächen vorgesehen werden, die jeweils in Richtung auf den Rand der benachbarten Schmutzdurchtrittsöffnungen geneigt sind. Auf diese Weise gleitet sich ablagernder Schmutz im normalen Reinigungsbetrieb von diesen Flächen herunter und in die Schmutzaufnahmebehälter.

Das Entnehmen und Einsetzen der Schutzaufnahmebehälter aus der bzw. in die Aufnahme kann dem Benutzer dadurch erleichtert werden, dass im oberen Randbereich der in der Reinigungsstellung der Aufnahme außen liegenden Wand jedes Schmutzaufnahmebehälters mindesten eine Griffmulde vorgesehen ist. Ferner kann im unteren Bereich dieser Wand des Schmutzaufnahmebehälters oder im dieser benachbarten Bodenbereich eine untere Griffmulde vorgesehen sein, die beispielsweise durch die vorstehend erwähnte Eingriffsvertiefung gebildet sein kann. Diese untere Griffmulde erleichtert dem Benutzer das Entleeren des am Bügelgriff gehaltenen Schmutzaufnahmebehälters.

Um die Aufnahme möglichst einfach zwischen der Entnahmestellung und der Reinigungssstellung verlagern zu können, kann sie mit ihrem weiter im Inneren der Bodenreinigungsmaschine liegenden Bereich schwenkbar am Maschinengehäuse gehaltert sein, und ihr weiter außen liegender Bereich kann mit einem Gestänge zur Bewegung der Aufnahme zwischen Reinigungsstellung und Entnahmestellung verbunden sein. Vorzugsweise weist das Gestänge einen Betätigungshebel zur Verlagerung der Aufnahme auf, mit dessen Hilfe der Benutzer diese Verlagerung von Hand vornehmen kann.

Die Erfindung wird im Folgenden anhand der ein Ausführungsbeispiel zeigenden Figuren näher erläutert.
- Figur 1: zeigt in einer perspektivischen Darstellung eine Bodenreinigungsmaschine.
- Figur 2: zeigt in einer schematischen Teildarstellung eine Seitenansicht eines Teils des Maschinengehäuses, der Aufnahme mit Schmutzaufnahmebehälter und Gestänge für die Verlagerung der Aufnahme.
- Figur 3: zeigt in vereinfachter Darstellung einen Schnitt entlang der Linie III-III aus Figur 2.

Die in Figur 1 dargestellte Bodenreinigungsmaschine ist im Wesentlichen von üblichem Aufbau und hat ein Chassis 1, an dem Hinterräder 4 und 5 sowie ein Vorderrad 6 sind. Auf dem Chassis ist ein Fahrerplatz 2 vorgesehen, der einen Fahrersitz und die verschiedenen Bedienungselemente für den Betrieb der Bodenreinigungsmaschine aufweist. Die Bodenreinigungsmaschine hat eine drehend angetriebene Walzenbürste 7, die im Betrieb in üblicher Weise in Berührung mit dem zu reinigenden Boden kommt, so dass sie den aufgenommenen Schmutz nach oben schleudert. Dieser Schmutz wird in einen Schmutzleitkanal transportiert und gelangt von dort in die noch zu beschreibenden Schmutzaufnahmebehälter 9, 9', wobei der noch mit Schmutz beladene, entlang dem Schmutzleitkanal strömende Luftstrom durch eine Filteranordnung geführt wird und dann in die Umgebung austritt.

Dieser Aufbau und diese Funktionsweise einer solchen Bodenreinigungsmaschine sind allgemein üblich und bedürfen keiner zusätzlichen Erläuterungen. Im Folgenden werden daher auch die für diesen Betrieb erforderlichen Bauelemente nicht beschrieben, und sie sind im Wesentlichen auch nicht in den Figuren dargestellt.

In den Figuren 2 und 3 ist der hintere Teil der Bodenreinigungsmaschine gemäß Figur 1 in vereinfachter Form gezeigt, wobei die in Figur 1 dargestellten äußeren Abdeckungen und auch das Filtergehäuse 8 entfernt sind.

Wie bereits erwähnt, gelangt der von der Walzenbürste 7 vom Boden aufgenommene Schmutz in einen Schmutzführungskanal. Hierzu wird auf die Beschreibung und insbesondere die Figur 3 der parallelen Patentanmeldung "Bodenreinigungsmaschine" (Anwaltsakte: P 63570) der Anmelderin hingewiesen. Im Verlauf dieses Schmutzführungskanals sind in dessen unterer Wand zwei Durchtrittsöffnungen 30, 30' (in Figur 3 angedeutet) vorgesehen, durch die der größte Teil des transportierten Schmutzes in die Schmutzaufnahmebehälter 9, 9' gelangt. Der übrige Teil des Schmutzes wird vom Luftstrom mitgenommen und in der Filteranordnung abgelagert.

Die Schmutzaufnahmebehälter 9, 9' stehen in Richtung parallel zur Drehachse der Hinterräder 4, 5 und damit quer zur Längsachse der Bodenreinigungsmaschine nebeneinander auf einer Aufnahme 20, die rahmenförmig ausgebildet ist, so dass die Schmutzaufnahmebehälter zumindest mit ihren Randbereichen sicher abgestützt werden. Dabei erfolgt die Positionierung der Schmutzaufnahmebehälter 9, 9' in Längsrichtung der Bodenreinigungsmaschine dadurch, dass im hinteren (in Figur 2 rechten) Bereich der Bodenwand der Schmutzaufnahmebehälter vorgesehene Vertiefungen, die in Figur 2 angedeutet sind, sich auf einem Querstangenbereich der Aufnahme 20 abstützen, der in diese Vertiefungen eingreift und so im aufgesetzten Zustand der Schmutzaufnahmebehälter deren Verlagerung in Längsrichtung der Bodenreinigungsmaschine sicher verhindert. In Querrichtung werden die Schmutzaufnahmebehälter 9, 9' durch entsprechende von der Aufnahme 20 hochstehende Wandabschnitte (siehe Figur 3) ausgerichtet.

Die Aufnahme 20 ist mit ihrem weiter in der Bodenreinigungsmaschine liegenden Bereich mittels Schwenkzapfen 21 am Chassis 1 um eine parallel zur Drehachse der Walzenbürste 7 verlaufende Achse schwenkbar gehaltert. Am äußeren Bereich der Auflage 20 sind über Schwenkzapfen 22, 22' Zugstangen 23 angelenkt, die mit ihrem oberen Ende über Zapfen 24, 24' schwenkbar mit einem Betätigungshebel 25 verbunden sind, der mittels Zapfen 26, 26' schwenkbar am Chassis 1 befestigt ist. Durch Ergreifen des Betätigungshebels und Verschwenkung durch eine Totpunktlage hindurch kann der Benutzer somit die Aufnahme 20 aus der in den Figuren 1 und 3 gezeigten angehobenen Stellung in die in Figur 2 dargestellte abgesenkte Stellung und umgekehrt verlagern.

Die Schmutzaufnahmebehälter 9, 9' sind gleich aufgebaut, und es wird daher nachfolgend nur der Schmutzaufnahmebehälter 9 beschrieben.

Der Schmutzaufnahmebehälter 9 ist im vorliegenden Fall doppelwandig ausgebildet und vorzugsweise im Rotationssinterverfahren hergestellt. In seiner äußeren Bodenwand ist die bereits erwähnte Vertiefung für das Positionieren des Schmutzaufnahmebehälters in der Aufnahme 20 ausgebildet. Am oberen Rand des Schmutzaufnahmebehälters ist an dessen Außenseite an Verbindungszapfen 11 schwenkbar ein Bügelgriff 10 angebracht, wobei die Schwenkverbindung im Wesentlichen senkrecht oberhalb des Schwerpunktes des Schmutzaufnahmebehälters 9 liegt, so dass er am Bügelgriff 10 nach Art eines Eimers in im Wesentlichen senkrechter Ausrichtung getragen werden kann. Der äußere Umfang des oberen Randbereiches ist benachbart zum Bügelgriff 10 und in Richtung des Inneren der Bodenreinigungsmaschine etwas über den Verbindungszapfen 11 hinaus nach innen versetzt, so dass sich der Bügelgriff im heruntergeklappten Zustand in diesem zurückversetzten Bereich 12 und damit innerhalb der hierzu benachbarten Außenfläche des Schmutzaufnahmebehälters befindet, also nicht über diese seitlich vorsteht. Die Erstreckung des versetzten Bereiches 12 nach innen über die Verbindungszapfen 11 hinaus, ist lediglich erforderlich, um ein freies Verschwenken der angelenkten Enden des Bügelgriffes 10 zu gestatten.

An der im eingesetzten Zustand außen liegenden Wand des Schmutzaufnahmebehälters 9 ist im oberen Bereich eine mittige Griffmulde 13 ausgebildet. Durch Eingreifen in diese Mulde kann der Benutzer den Schmutzaufnahmebehälter einfach aus der Aufnahme herausheben und in diese einsetzen. Die in der Bodenwand des Schmutzaufnahmebehälters 9 ausgebildete vertiefung dient im Übrigen auch als Griffmulde zum Verschwenken des am Bügelgriff 10 gehaltenen Behälters beim Entleeren.

Wie in Figur 2 zu erkennen ist, verläuft der Öffnungsrand des Schmutzaufnahmebehälters bezogen auf seine durch die Bodenwand gebildeten Standfläche vom im eingesetzten Zustand außen liegenden Ende zum im Inneren der Bodenreinigungsmaschine liegenden Ende schräg von oben nach unten.

Wie ohne weiteres zu erkennen ist, lassen sich in der abgesenkten Aufnahmestellung der Aufnahme 20 gemäß Figur 2 die Schmutzaufnahmebehälter 9, 9' leicht in die Aufnahme einsetzen und aus ihr entnehmen. Dabei ist am hinteren Ende ein Öffnungsspalt ausgebildet, durch den der Benutzer mittels einer Schaufel aufgenommenen Schmutz oder andere größere Gegenstände in die Schmutzaufnahmebehälter werfen kann.

Wird die Aufnahme 20 durch Verschwenken des Betätigungshebels 25 von der abgesenkten Aufnahmestellung in die angehobene Reinigungsstellung verlagert, so kommen die umlaufenden oberen Ränder der Schmutzaufnahmebehälter 9, 9' in dichtenden Eingriff mit umlaufenden elastischen Dichtungen 31, 31', die die Durchtrittsöffnungen 30, 30' für den von der Walzenbürste 7 aufgeworfenen Schmutz umgeben. Der zugeführte Schmutz gelangt daher lediglich in das Innere der Schmutzaufnahmebehälter, während weder die außen liegenden Griffbügel 10, 10' noch der Bereich zwischen den Schmutzaufnahmebehältern 9, 9', noch deren Außenflächen mit Schmutz beaufschlagt werden. Der zum Entleeren zu entnehmende Schmutzaufnahmebehälter kann daher vom Benutzer am Bügelgriff eimerartig getragen und dann entleert werden, ohne dass der Benutzer Verschmutzungen durch das Ergreifen des Bügelgriffes und/oder durch Berührung mit der Außenseite des Schmutzaufnahmebehälters befürchten müsste. Darüber hinaus wird im Betrieb auch kein durch die Durchtrittsöffnungen 30, 30' zugeführter Schmutz auf der Aufnahme 20 abgelagert.

Wie in Figur 3 zu erkennen ist, befindet sich zwischen den beiden Durchtrittsöffnungen 30, 30' ein geschlossener Bereich des Schmutzführungskanals. Damit sich auf diesem möglichst wenig Schmutz ansammelt, der bei entnommenen Schmutzaufnahmebehältern unkontrolliert durch die entsprechende Durchtrittsöffnung fallen und so die Aufnahme 20 und/oder den bereits gereinigten Boden verschmutzen könnte, ist in diesem Bereich an der den Schmutzaufnahmebehältern 9, 9' abgewandten Seite eine dachförmige Schmutzleitflächenanordnung 33 vorgesehen, entlang der sich gegebenenfalls ablagernder Schmutz in die Schmutzaufnahmebehälter 9, 9' gelenkt wird.

## Patentansprüche

1. Über den Boden verfahrbare Bodenreinigungsmaschine mit mindestens einer im Reinigungsbetrieb in Berührung mit dem zu reinigenden Boden kommenden, drehend angetriebenen Reinigungsbürste (7), insbesondere Walzenbürste, die vom Boden aufgenommenen Schmutz einem im Maschinengehäuse ausgebildeten Schmutzführungskanal zuführt, und mit mindestens zwei Schmutzaufnahmebehältern (9, 9'), die im Reinigungsbetrieb mit ihren Öffnungen im Wesentlichen nach oben gerichtet auf einer Aufnahme (20) in Richtung quer zur Längsachse der Bodenreinigungsmaschine nebeneinander angeordnet sind und die im Bereich ihrer Öffnung einen schwenkbaren Bügelgriff (10, 10') aufweisen, der einen eimerartigen Transport des Schmutzaufnahmebehälters ermöglicht, **dadurch gekennzeichnet, dass** die Aufnahme (20) zwischen einer angehobenen Reinigungsstellung und einer abgesenkten Aufnahmestellung verlagerbar ist, dass der die Öffnung umgebende obere Rand jedes Schmutzaufnahmebehälters (9, 9') in der Reinigungsstellung der Aufnahme (20) in dichtendem Eingriff mit dem umlaufenden Rand (31, 31') einer gehäusefesten Schmutzdurchtrittsöffnung (30, 30').steht und dass die Bügelgriffe (10, 10') jeweils an der Außenseite des Schmutzaufnahmebehälters (9, 9') befestigt sind-und sich im heruntergeschwenkten Zustand vollständig außerhalb des Bereichs der Öffnung des Schmutzaufnahmebehälters (9, 9') befinden.

2. Bodenreinigungsmaschine nach Anspruch 1, **dadurch gekennzeichnet, dass** am Rand jeder Schmutzdurchtrittsöffnung (30, 30') eine umlaufende, in der Reinigungsstellung der Aufnahme (20) in dichtendem Eingriff mit dem die Öffnung definierenden Rand des zugehörigen Schmutzaufnahmebehälters (9, 9') stehende Dichtung (31, 31') vorgesehen ist.

3. Bodenreinigungsmaschine nach Anspruch 1 oder 2, **dadurch gekennzeichnet, dass** die Aufnahme (20) Positioniermittel zur bezüglich den Schmutzdurchtrittsöffnungen (30, 30') ausgerichteter Anordnung der Schmutzaufnahmebehälter (9, 9') aufweist.

4. Bodenreinigungsmaschine nach Anspruch 3, **dadurch gekennzeichnet, dass** die Positioniermittel eine sich quer zur Längsachse der Bodenreinigungsmaschine erstreckende Stützstange aufweisen, auf der sich die Schmutzaufnahmebehälter (9, 9') mit einer Eingriffsvertiefung abstützen.

5. Bodenreinigungsmaschine nach Anspruch 3 oder 4, **dadurch gekennzeichnet, dass** die Positioniermittel die Schmutzaufnahmebehälter (9, 9') gegen Verlagerung quer zur Längsachse der Bodenreinigungsmaschine sichernde Anschlagflächen auf weisen.

6. Bodenreinigungsmaschine nach einem der Ansprüche 1 bis 5, **dadurch gekennzeichnet, dass** der umlaufende Rand der Öffnung des Schmutzaufnahmebehälters (9, 9') zu dessen im Wesentlichen durch seinen Boden gebildeten Auflageebene geneigt ist, so dass in der Reinigungsstellung der Aufnahme (20) das weiter in der Bodenreinigungsmaschine befindliche Ende des Schmutzaufnahmebehälters (9, 9') eine geringere Höhe als das weiter außen liegende Ende hat.

7. Bodenreinigungsmaschine nach einem der Ansprüche 1 bis 6, **dadurch gekennzeichnet, dass** zumindest ein Teil (12, 12') des Randbereichs des Schmutzaufnahmebehälters (9, 9') eine Aufnahme für den Bügelgriff (10, 10') bildend gegenüber der benachbarten Umfangswand des Schmutzaufnahmebehälters (9, 9') nach innen versetzt ist.

8. Bodenreinigungsmaschine nach Anspruch 7, **dadurch gekennzeichnet, dass** sich der Versatz von einem Bereich, der von den Anlenkpunkten (11) des Bügelgriffes (10) einen geringen Abstand in Richtung des weiter in der Bodenreinigungsmaschine befindlichen Endes des Schmutzbehälters (9) hat, um das in der Reinigungsstellung der Aufnahme (20) weiter außen liegende Ende des Schmutzaufnahmebehälters (9) erstreckt.

9. Bodenreinigungsmaschine nach einem der Ansprüche 1 bis 8, **dadurch gekennzeichnet, dass** im oberen Randbereich der in der Reinigungsstellung der Aufnahme (20) außen liegenden Wand jedes Schmutzaufnahmebehälters (9, 9') eine Griffmulde (13, 13') ausgebildet ist.

10. Bodenreinigungsmaschine nach einem der Ansprüche 1 bis 9, **dadurch gekennzeichnet, dass** im unteren Bereich der in der Reinigungsstellung der Aufnahme (20) außen liegenden Wand jedes Schmutzaufnahmebehälters (9, 9') oder im der Wand benachbarten Bodenwandbereich eine untere Griffmulde ausgebildet ist.

11. Bodenreinigungsmaschine nach einem der Ansprüche 1 bis 10, **dadurch gekennzeichnet, dass** die Aufnahme (20) mit ihrem weiter im Inneren der Bodenreinigungsmaschine liegenden Bereich schwenkbar am Maschinengehäuse gehaltert ist und dass der weiter außen liegende Bereich der Aufnahme (20) mit einem Gestänge (23, 23' 25) zur Bewegung der Aufnahme (20) zwischen Reinigungsstellung und Entnahmestellung verbunden ist.

12. Bodenreinigungsmaschine nach Anspruch 11, **dadurch gekennzeichnet, dass** das Gestänge einen Betätigungshebel (25) zur Verlagerung der Aufnahme aufweist.

13. Bodenreinigungsmaschine nach Anspruch 12, **dadurch gekennzeichnet, dass** der Betätigungshebel (25) bei seiner Bewegung zur Verlagerung der Aufnahme (20) zwischen Reinigungsstellung und Aufnahmestellung eine Totpunktlage durchläuft.

14. Bodenreinigungsmaschine nach einem der Ansprüche 1 bis 13, **dadurch gekennzeichnet, dass** die zwischen benachbarten Schmutzdurchtrittsöffnung (30, 30') liegenden und Randbereiche von diesen bildenden Gehäuseabschnitte an ihrer der Aufnahme (20) abgewandten Seite dachförmige Schmutzleitflächen (33) aufweisen, die jeweils in Richtung auf den Öffnungsrand geneigt sind.

15. Einen schwenkbaren Bügelgriff aufweisender Schmutzaufnahmebehälter für eine Bodenreigungsmaschine gemäß einem der Ansprüche 1 bis 14 , **dadurch gekennzeichnet, dass** zumindest ein Teil (12, 12') des Randbereichs des Schmutzaufnahmebehälters (9, 9') eine Aufnahme für den Bügelgriff (10, 10') bildend gegenüber der benachbarten Umfangswand des Schmutzaufnahmebehälters (9, 9') nach innen versetzt ist.

16. Schmutzaufnahmebehälter nach Anspruch 15, **dadurch gekennzeichnet, dass** sich der Versatz von einem Bereich, der von den Anlenkpunkten (11) des Bügelgriffes (10) einen geringen Abstand in Richtung des weiter in der Bodenreinigungsmaschine befindlichen Endes des Schmutzbehälters hat (9), um das in der Reinigungsstellung der Aufnahme (20) weiter außen liegende Ende des Schmutzaufnahmebehälters (9) erstreckt.

## Claims

1. Floor cleaning machine for driving over the floor having at least one rotary driven cleaning brush (7), in particular a roller brush, which comes into contact with the floor to be cleaned during the cleaning operation, which feeds dirt picked up from the floor to a dirt guiding canal formed in the machine housing, and with at least two dirt collecting containers (9, 9'), which during the cleaning operation are arranged next to one another with their openings directed substantially upwards on a mount (20) in a direction perpendicular to the longitudinal axis of the floor cleaning machine and which in the region of their opening comprise a pivotable stirrup handle (10, 10'), which allows the bucket-like transport of the dirt collecting container, **characterised in that** the mount (20) can be moved between a raised cleaning position and a lowered mounting position, **in that** the upper edge of each dirt collecting container (9, 9') surrounding the opening in the cleaning position of the mount (20) is in sealing engagement with the circumferential edge (31, 31') of a housing-tight dirt passage opening (30, 30') and **in that** the stirrup handles (10, 10') are secured respectively onto the outside of the dirt collecting container (9, 9') and in the pivoted down position are located completely outside the area of the opening of the dirt collecting container (9, 9').

2. Floor cleaning machine according to claim 1, **characterised in that** on the edge of each dirt passage opening (30, 30') a circumferential seal (31, 31') is provided, which in the cleaning position of the mount (20) forms a seal with the edge of the associated collecting container (9, 9') defining the opening.

3. Floor cleaning machine according to claim 1 or 2, **characterised in that** the mount (20) comprises positioning means for arranging the dirt collecting containers (9, 9') oriented in relation to the dirt passage openings (30, 30').

4. Floor cleaning machine according to claim 3, **characterised in that** the positioning means comprises a support rod extending perpendicularly to the longitudinal axis of the floor cleaning machine on which support rod the dirt collecting containers (9, 9') are supported in an engagement depression.

5. Floor cleaning machine according to claim 3 or 4, **characterised in that** the positioning means comprises stop surfaces securing the dirt collecting containers (9, 9') from shifting perpendicularly to the longitudinal axis of the floor cleaning machine.

6. Floor cleaning machine according to one of claims 1 to 5, **characterised in that** the circumferential edge of the opening of the dirt collecting container (9, 9') is inclined towards its bearing plane formed substantially by its floor, so that in the cleaning position of the mount (20) the end of the dirt collecting container (9, 9') also located in the floor cleaning machine is lower than the more outerlying end.

7. Floor cleaning machine according to one of claims 1 to 6, **characterised in that** at least one part (12, 12') of the edge area of the dirt collecting container (9, 9') forming a mount for the stirrup handle (10, 10') is offset inwardly in relation to the adjacent circumferential wall of the dirt collecting container (9, 9').

8. Floor cleaning machine according to claim 7, **characterised in that** the offset of an area, which is a small distance from the articulation points (11) of the stirrup handle (10) in the direction of the end of the dirt container (9) located in the floor cleaning machine, extends about the end of the dirt collecting container (9) lying further outwards in the cleaning position of the mount (20).

9. Floor cleaning machine according to one of claims 1 to 8, **characterised in that** in the upper edge area of the wall of each dirt collecting container (9, 9') lying outwards in the cleaning position of the mount (20) a hollow for the handle (13, 13') is formed.

10. Floor cleaning machine according to one of claims 1 to 9, **characterised in that** in the lower area of the wall of each dirt collecting container (9, 9') lying outwards in the cleaning position of the mount (20) or in the floor wall area adjacent to the wall a lower handle hollow is formed.

11. Floor cleaning machine according to one of claims 1 to 10, **characterised in that** the mount (20) is secured pivotably onto the machine housing with its area lying further on the inside of the floor cleaning machine, and **in that** the area of the mount (20) lying further outwards is connected to a rod (23, 23', 25) for moving the mount (20) between a cleaning position and removal position.

12. Floor cleaning machine according to claim 11, **characterised in that** the rod comprises an activating lever (25) for displacing the mount.

13. Floor cleaning machine according to claim 12, **characterised in that** the activating lever (25) on its movement for shifting the mount (20) between a cleaning position and mounting position runs through a dead centre position.

14. Floor cleaning machine according to one of claims 1 to 13, **characterised in that** the housing sections lying between adjacent dirt passage openings (30, 30') and forming edge areas of the latter on their side averted from the mount (20) have roof-like dirt guiding faces (33), which are each inclined in the direction of the opening edge.

15. Dirt collecting container comprising a pivotable stirrup handle for a floor cleaning machine according to one of claims 1 to 14, **characterised in that** at least one part (12, 12') of the edge area of the dirt collecting container (9, 9') forming a mount for the stirrup handle (10, 10') is offset inwardly relative to the adjacent circumferential wall of the dirt collecting container (9, 9').

16. Dirt collecting container to claim 15, **characterised in that** the offset of an area, which is a small distance from the articulation points (11) of the stirrup handle (10) in the direction of the end of the dirt container (9) also located in the floor cleaning machine, extends about the end of the dirt collecting container (9) lying further outwards in the cleaning position of the mount (20).

## Revendications

1. Appareil roulant de nettoyage du sol avec au moins une brosse de nettoyage (7), entrant en fonctionnement de nettoyage en contact avec le sol à nettoyer et entraînée en rotation, en particulier une brosse cylindrique, qui amène la saleté ramassée au sol à un canal de guidage de saleté réalisé dans le boîtier de l'appareil, et avec au moins deux bacs collecteurs de saleté (9, 9') qui sont, en fonctionnement de nettoyage, disposés côte à côte sur un logement (20) dans la direction transversale à l'axe longitudinal de l'appareil de nettoyage du sol, leurs ouvertures étant orientées substantiellement vers le haut, et qui présentent dans la zone de leur ouverture une poignée pivotante en forme d'étrier (10, 10') qui permet de transporter le bac collecteur de saleté à la manière d'un seau, **caractérisé en ce que** le logement (20) peut être décalé entre une position de nettoyage relevée et une position de réception abaissée, **en ce que** le bord supérieur entourant l'ouverture de chaque bac collecteur de saleté (9, 9') se trouve dans la position de nettoyage du logement (20) en prise étanche avec le bord périphérique (31, 31') d'une ouverture de passage de saleté (30, 30') fixée au boîtier, et **en ce que** les poignées en forme d'étrier (10, 10') sont fixées respectivement au côté extérieur du bac collecteur de saleté (9, 9') et se trouvent à l'état pivoté vers le bas complètement en dehors de la zone de l'ouverture du bac collecteur de saleté (9, 9').

2. Appareil de nettoyage du sol selon la revendication 1, **caractérisé en ce que** sur le bord de chaque ouverture de passage de saleté (30, 30'), un joint d'étanchéité (31, 31') périphérique est prévu qui se trouve dans la position de nettoyage du logement (20) en prise étanche avec le bord définissant l'ouverture du bac collecteur de saleté (9, 9') associé.

3. Appareil de nettoyage du sol selon la revendication 1 ou 2, **caractérisé en ce que** le logement (20) présente des moyens de positionnement pour un agencement des bacs collecteurs de saleté (9, 9') orienté par rapport aux ouvertures de passage de saleté (30, 30').

4. Appareil de nettoyage du sol selon la revendication 3, **caractérisé en ce que** les moyens de positionnement présentent une barre de support s'étendant transversalement à l'axe longitudinal de l'appareil de nettoyage du sol et sur laquelle les bacs collecteurs de saleté (9, 9') prennent appui au moyen d'une encoche de mise en prise.

5. Appareil de nettoyage du sol selon la revendication 3 ou 4, **caractérisé en ce que** les moyens de positionnement présentent des surfaces de butée bloquant les bacs collecteurs de saleté (9, 9') contre un décalage transversalement à l'axe longitudinal de l'appareil de nettoyage du sol.

6. Appareil de nettoyage du sol selon l'une quelconque des revendications 1 à 5, **caractérisé en ce que** le bord périphérique de l'ouverture du bac collecteur de saleté (9, 9') est incliné par rapport au plan d'appui de celui-ci, formé substantiellement par le fond de celui-ci, de sorte que dans la position de nettoyage du logement (20), l'extrémité du bac collecteur de saleté (9, 9') se trouvant plus à l'intérieur de l'appareil de nettoyage du sol présente une hauteur inférieure à l'extrémité située plus à l'extérieur.

7. Appareil de nettoyage du sol selon l'une quelconque des revendications 1 à 6, **caractérisé en ce qu'**au moins une partie (12, 12') de la zone marginale du bac collecteur de saleté (9, 9') est décalée vers l'intérieur en formant un logement pour la poignée en forme d'étrier (10, 10') face à la paroi périphérique adjacente du bac collecteur de saleté (9, 9').

8. Appareil de nettoyage du sol selon la revendication 7, **caractérisé en ce que** le décalage s'étend à partir d'une zone qui est éloignée des points d'articulation (11) de la poignée en forme d'étrier (10) d'une faible distance en direction de l'extrémité du bac à saleté (9) se trouvant plus à l'intérieur de l'appareil de nettoyage au sol, autour de l'extrémité du bac collecteur de saleté (9) située plus à l'extérieur dans la position de nettoyage du logement (20).

9. Appareil de nettoyage du sol selon l'une quelconque des revendications 1 à 8, **caractérisé en ce que** dans la zone marginale supérieure de la paroi de chaque bac collecteur de saleté (9, 9'), située à l'extérieur dans la position de nettoyage du logement (20), une poignée encastrée (13, 13') est réalisée.

10. Appareil de nettoyage du sol selon l'une quelconque des revendications 1 à 9, **caractérisé en ce que** dans la zone inférieure de la paroi de chaque bac collecteur de saleté (9, 9'), située à l'extérieur dans la position de nettoyage du logement (20), ou bien dans la zone de paroi de fond adjacente à la paroi, une poignée encastrée inférieure est réalisée.

11. Appareil de nettoyage du sol selon l'une quelconque des revendications 1 à 10, **caractérisé en ce que** le logement (20) est retenu en pivotement sur le boîtier de l'appareil par sa zone située plus à l'intérieur de l'appareil de nettoyage du sol, et **en ce que** la zone du logement (20) située plus à l'extérieur est reliée à une tringlerie (23, 23', 25) pour déplacer le logement (20) entre la position de nettoyage et la position d'extraction.

12. Appareil de nettoyage du sol selon la revendication 11, **caractérisé en ce que** la tringlerie présente un levier d'actionnement (25) pour décaler le logement.

13. Appareil de nettoyage du sol selon la revendication 12, **caractérisé en ce que** le levier d'actionnement (25), lors de son déplacement pour décaler le logement (20) entre la position de nettoyage et la position de réception, passe par une position de point mort.

14. Appareil de nettoyage du sol selon l'une quelconque des revendications 1 à 13, **caractérisé en ce que** les portions de boîtier, situées entre des ouvertures de passage de saleté (30, 30') adjacentes et constituant des zones marginales de celles-ci, présentent sur leur côté détourné du logement (20) des surfaces de guidage de saleté (33) en forme de toit qui sont inclinées respectivement en direction du bord d'ouverture.

15. Bac collecteur de saleté présentant une poignée pivotante en forme d'étrier pour un appareil de nettoyage du sol selon l'une quelconque des revendications 1 à 14, **caractérisé en ce qu'**au moins une partie (12, 12') de la zone marginale du bac collecteur de saleté (9, 9') est décalée vers l'intérieur en formant un logement pour la poignée en forme d'étrier (10, 10') en face de la paroi périphérique adjacente du bac collecteur de saleté (9, 9').

16. Bac collecteur de saleté selon la revendication 15, **caractérisé en ce que** le décalage s'étend à partir d'une zone qui est éloignée des points d'articulation (11) de la poignée en forme d'étrier (10) d'une faible distance en direction de l'extrémité du bac à saleté (9) se trouvant plus à l'intérieur de l'appareil de nettoyage au sol, autour de l'extrémité du bac collecteur de saleté (9) située plus à l'extérieur dans la position de nettoyage du logement (20).
